# EUROPÄISCHE PATENTSCHRIFT

(11) **EP 2 105 696 B1**
(45) Veröffentlichungstag und Bekanntmachung des Hinweises auf die Patenterteilung: **28.08.2013**
(21) Anmeldenummer: 09001501.7
(22) Anmeldetag: 04.02.2009
(51) Int. Cl.: F41H 7/04, F41H 11/16, F41H 5/00

(54) **Geschützte Multi-Schnelltrennkupplung zur Energieverversogung von Anbaugeräten insbesondere an einem militärischen Fahrzeug**
Protected quick-separating multi-coupling for supplying energy to auxiliary devices, in particular to a military vehicle
Raccord de coupure rapide multiple protégé, destiné à l'alimentation en énergie d'appareils auxilaires, notamment sur un véhicule militaire

(30) Priorität: 26.03.2008 DE 102008015894
(43) Veröffentlichungstag der Anmeldung: 30.09.2009
(73) Patentinhaber: Rheinmetall Landsysteme GmbH, 24107 Kiel (DE)
(72) Erfinder: Bruhn, Ralf, 24259 Westensee (DE); Bonde, Holger, 24159 Kiel (DE)
(74) Vertreter: Dietrich, Barbara

(56) Entgegenhaltungen:
- DE-A1- 10 018 248
- DE-A1- 19 528 776
- DE-A1-102006 034 688
- DE-C1- 3 504 496

## Beschreibung

Hintergrund ist die Anordnung und der Aufbau einer Vorrichtung zur Energieversorgung von Anbaugeräten an einem militärischen Fahrzeug, wie Rad- oder Kettenfahrzeuge, insbsondere für außen, vor dem Fahrzeug angebrachten hydraulisch betätigte Dozer- bzw. Räumschaufelanlagen.

Bekannte Rad- bzw. Kettenfahrzeuge mit außen adaptierten Räumschaufelanlagen sind u. a. Berge- und Pionierpanzer, die für die Überwindung und Beseitigung von Hindernissen ausgelegt sind. Diese werden bevorzugt auch für den Durchbruch von Minenfeldern eingesetzt, sofern sie entsprechend geschützt und ausgestattet werden. Durch das hohe Gewicht, beispielsweise einer einzubindenden Minendurchbruchausstattung wie auch möglicher Weise eines Minenschutzes, wird dabei auf nicht benötigte Ausrüstungen am Trägerfahrzeug verzichtet. Insbesondere, wenn dann eine Räumschaufelanlage und Hydraulikzylinder nicht benötigt werden, sollten diese demontierbar sein.

Ein weiterer wichtiger Gesichtspunkt ist aber auch, dass die vor dem Fahrzeug anzubauende Minenräumausstattung so nahe wie möglich an den Fahrzeugbug zu montieren ist, um die Schwerpunktlage und Lenkfähigkeit des Fahrzeuges nicht zu sehr zu verschlechtern.

Bekannt sind Multikupplungen bzw. Schnelltrennkupplungen als bewährte Verbindungselemente, die als manuelle und automatisch betätigte Einheiten eingesetzt werden, letztere auch in Form von elektrischen, hydraulischen oder pneumatischen Kupplungen. Derartige Kupplungen werden in Fahrzeugen, wie Bahn, Flugzeug und Schiff, bei Schnellwechslern für Baggerarbeitsgeräte oder in Werkzeugmaschinen (Werkzeugwechsel) eingesetzt (http://www.multikupplungen.com/).

Aus der DE 694 12 418 T2 (EP 0 650 005 B1) ist eine Trennkupplung für konzentrische Schläuche bekannt. Die DE 694 28 589 T2 (EP 0 682 567 B1) beschäftigt sich mit einer Schnelltrennkupplung.

Diese vorhandenen Standard-Schnelltrennkupplungen bauen vergleichsweise groß, da jede Kupplung über wenigstens ein eigenes Betätigungselement verfügt, welches gesondert mit der Hand zur Betätigung umschlossen werden muss.

Des Weiteren sind diese Ausführungen ungeschützt oder lassen sich unzureichend gegen ballistische Bedrohungen und gegen Verschmutzung schützen. Insbesondere der Einsatzort der Kupplungen bei einem militärischen Fahrzeug im Bereich der unteren Bugplatte erfordert einen vergrößerten Aufwand und den Einsatz von geschützten Multi-Schnelltrennkupplungen.

Aus der DE 10 2006 034 688 A1, welche einen Ausgangspunkt für die vorliegende Erfindung bildet, ist ein militärisches Fahrzeug mit Multi-Schelltrennkupplungen bekannt.

Die Erfindung stellt sich die Aufgabe, eine geschützte Multi-Schnelltrennkupplung aufzuzeigen, die zur Energieversorgung von Anbaugeräten insbesondere an einem militärischen Fahrzeug geeignet ist.

Gelöst wird die Aufgabe durch die Merkmale des Patentanspruchs 1. Vorteilhafte Ausführungen sind in den Unteransprüchen aufgeführt.

Der Erfindung liegt die Idee zugrunde, eine angepasste Multi-Schnelltrennkupplung in die Fahrzeugkontur einzulassen, wobei die Außenplatte der Multi-Schnelltrennkupplung aus einem ballistischen Schutz wie Panzerstahl oder vergleichbarem Material besteht. Die Multi-Schnelltrennkupplung wird vorzugsweise derart gestaltet, dass die Außenplatte eine ebene Fläche zur Außenkontur des Fahrzeugs darstellt, so dass diese Einheiten vor Beschädigungen und Verschmutzungen geschützt werden. Durch die Einbindung in die Fahrzeugkontur wird zusätzlich eine nahe Anbringung der Minendurchbruchausstattung an den Fahrzeugbug möglich.

Die Grundplatte mit Kupplungssystem wird ihrerseits fest in die Wanne des Fahrzeugs eingebaut und mit den Versorgungseinrichtungen des Fahrzeugs (Hydraulik, Pneumatik, Elektrik) verbunden. Die Grundplatte besitzt Dichtungselemente, um ein Eindringen von Wasser und Schutz im gekuppelten Zustand zu verhindern.

Die Multi-Schnelltrennkupplung verfügt des Weiteren über geeignete Kupplungselemente, um eine hydraulische, pneumatische und/oder elektrische Energieversorgung bzw. Signalleitungen realisieren zu können. Die Außenplatte trägt einen Teil der Kupplungselemente, die Führungsbohrungen sowie die Verschraubungen. Sie ist zudem mit dem Zylinder bzw. den Anbaugeräten über Schlauchleitungen verbunden. Die Außenplatte kann in einfachster Form über zwei Führungsdorne in der Grundplatte aufgesetzt sowie mit einer bzw. mehreren Schrauben zusammengezogen und dadurch gekuppelt werden. Alternative Verbindungen sind hier gleichfalls möglich (z. B. Schnappverbindung).

Vorgeschlagen wird eine Multi-Schnelltrennkupplung mit einer Außenplatte sowie einer am/im Fahrzeug eingebundener Grundplatte, wobei die Schnelltrennkupplung zusätzlich über Versorgungsleitungen für die Anbaugeräte des Fahrzeugs verfügt. Der gewünschte Schutz wird dadurch gewährleistet, dass die Außenplatte aus einem ballistischen Schutz aus Panzerstahl oder vergleichbarem Material besteht und bevorzugt mit der Fahrzeugkontur eine ebene (abschließende) Fläche bildet.

Die geschützte Multi-Schnelltrennkupplung ermöglicht eine auch unter schwierigen Bedingungen durchzuführenden Umbau bzw. Abbau von Anbaugeräten, insbesondere den An- und Abbau von Hydraulikzylindern einer Dozer- bzw. Räumschaufelanlage.

Im abgekoppelten Zustand werden beide Kupplungshälften beispielsweise mittels Schutzdeckel abgedeckt, um diese ihrerseits vor Beschädigung und Verschmutzung zu schützen.

Anhand eines Ausführungsbeispiels mit Zeichnungen soll die Erfindung näher erläutert werden.

Es zeigt:
- Fig. 1: einen Anbau einer Multi-Schnelltrennkupplung,
- Fig. 2: die Multi-Schnelltrennkupplung in einer Schnittdarstellung,
- Fig. 3: die Multi-Schnelltrennkupplung mit Schutzkappe.

Fig. 1 zeigt eine Multi-Schnelltrennkupplung 2 an einem Fahrzeug 1. Die Kupplung 2 besteht aus einer Außenplatte 2.1 und einer Grundplatte 2.2, welche am / im Fahrzeug 1 fest eingebunden / eingebaut wird.

Von der Außenplatte 2.1 führen insbesondere flexible Leitungen 3 zu Anbaugeräten 4 (nicht näher dargestellt), von der Grundplatte 2.2 werden Leitungen 5 zur vorzugsweise fahrzeugeigenen Energieversorgung 6 geführt.

Wie in der Schnittdarstellung Fig. 2 erkennbar weist die Außenplatte 2.1 des Weiteren Kupplungselemente 2.3 sowie in der einfachsten Variante Verschraubungen 2.4 auf. Fahrzeugseitig sind zugehörige Kupplungselemente 2.5 vorgesehen. Die Grundplatte 2.2. besitzt ihrerseits neben den Kupplungselementen 2.5 Führungsdorne 2.6 und Dichtungen 2.7.

Im getrennten Zustand (Fig. 3) werden die Außenplatte 2.1 als auch die am Fahrzeug 1 eingelassene und befestigte Grundplatte 2.2 mittels Schutzabdeckungen 7, 8 gegen diversen Dreck etc. geschützt.

## Patentansprüche

1. Multi-Schnelltrennkupplung (2), insbesondere zur Energieversorgung von Anbaugeräten eines Fahrzeuges (1),
• mit einer Außenplatte (2.1) sowie einer am / im Fahrzeug (1) eingebundenen Grundplatte (2.2), wobei
• die Außenplatte (2.1 über eigene geeignete Kupplungselemente (2.3) und über wenigstens eine weitere Befestigungsmöglichkeit an der Grundplatte (2.2) verfügt,
• die Grundplatte (2.2) ihrerseits über geeignete Kupplungselemente (2.5) mit der Außenplatte (2.1) verfügt,
**dadurch gekennzeichnet, dass** die Auβenplatte (2.1) aus einem ballistischen Schutz aus Panzerstahl oder vergleichbarem Material besteht.

2. Multi-Schnelltrennkupplung nach Anspruch 1, **dadurch gekennzeichnet, dass** an der Grundplatte (2.2) wenigstens einen Führungsdorn (2.6) und wenigstens eine Dichtung (2.7) zum Fahrzeug (1) eingebunden sind.

3. Multi-Schnelltrennkupplung nach Anspruch 1 oder 2, **dadurch gekennzeichnet, dass** die Multi-Schnellkupplung (2) in der Fahrzeugkontur eingelassen ist.

4. Multi-Schnelltrennkupplung nach einem der Ansprüche 1 bis 3, **dadurch gekennzeichnet, dass** Versorgungsleitungen (3, 5) für Anbaugeräte (4) des Fahrzeugs (1) eingebunden sind.

5. Multi-Schnelltrennkupplung nach Anspruch 4, **dadurch gekennzeichnet, dass** die Versorgungsleitungen (3, 5) pneumatische, hydraulische und / oder elektrische Leitungen bzw. Schlauchleitungen sind.

6. Multi-Schnelltrennkupplung nach Anspruch 4 oder 5, **dadurch gekennzeichnet, dass** die Leitungen (3, 5) flexibel sind.

7. Multi-Schnelltrennkupplung nach einem der Ansprüche 1 bis 6, **dadurch gekennzeichnet, dass** die Außenplatte (2.1) eine ebene Fläche zur Außenkontur des Fahrzeugs (1) darstellt.

8. Multi-Schnelltrennkupplung nach einem der Ansprüche 1 bis 7, **dadurch gekennzeichnet, dass** die Befestigungsmöglichkeit der Außenplatte (2.1) an der Grundplatte (2.2) wenigstens eine Verschraubung (2.4) oder ein Schnellverschluss oder dergleichen ist.

9. Multi- Schnelltrennkupplung nach einem der Ansprüche 1 bis 8, **dadurch gekennzeichnet, dass** die Grundplatte (2.2) mit einer insbesondere fahrzeugeigenen Energieversorgung (6) verbunden ist.

10. Multi-Schnelltrennkupplung nach einem der Ansprüche 1 bis 9, **dadurch gekennzeichnet, dass** die voneinander trennbare Außenplatte (2.1) und Grundplatte (2.2) mittels Schutzabdeckungen im getrennten Zustand geschützt werden durch Abdeckungen (7, 8).

## Claims

1. Multi-quick disconnect coupling (2), especially for the energy supply of auxiliary devices of a vehicle (1),
• with an outer plate (2.1) and a base plate (2.2) incorporated on/in the vehicle (1), wherein
• the outer plate (2.1) comprises a dedicated suitable coupling element (2.3) and at least one other capability for attachment to the base plate (2.2),
• the base plate (2.2) in turn comprises a suitable element (2.5) for coupling to the outer plate (2.1),
**characterized in that** the outer plate (2.1) consists of a ballistic protection of armour steel or comparable material.

2. Multi-quick disconnect coupling according to Claim 1, **characterized in that** at least one guide mandrel (2.6) and at least one seal (2.7) to the vehicle (1) are incorporated on the base plate (2.2).

3. Multi-quick disconnect coupling according to Claim 1 or 2, **characterized in that** the multi-quick disconnect coupling (2) is let into the contours of the vehicle.

4. Multi-quick disconnect coupling according to any one of Claims 1 to 3, **characterized in that** supply lines (3, 5) for auxiliary devices (4) of the vehicle (1) are incorporated.

5. Multi-quick disconnect coupling according to Claim 4, **characterized in that** the supply lines (3, 5) are pneumatic, hydraulic and/or electric lines or hoses.

6. Multi-quick disconnect coupling according to Claim 4 or 5, **characterized in that** the lines (3, 5) are flexible.

7. Multi-quick disconnect coupling according to any one of Claims 1 to 6, **characterized in that** the outer plate (2.1) is a planar surface to the external contour of the vehicle (1).

8. Multi-quick disconnect coupling according to any one of Claims 1 to 7, **characterized in that** the capability of the outer plate (2.1) for attachment to the base plate (2.2) is at least one screw fitting (2.4) or a quick-release fastener or similar.

9. Multi-quick disconnect coupling according to any one of Claims 1 to 8, **characterized in that** the base plate (2.2) is connected to a power supply (6) that is especially part of the vehicle.

10. Multi-quick disconnect coupling according to any one of Claims 1 to 9, **characterized in that** the outer plate (2.1) and base plate (2.2), which can be separated from each other, are protected by protective covers (7, 8) when separated.

## Revendications

1. Raccord de coupure rapide multiple (2), en particulier pour l'alimentation en énergie d'appareils auxiliaires d'un véhicule (1),
- comprenant une plaque extérieure (2.1) ainsi qu'une plaque de base (2.2) incorporée sur / dans le véhicule (1),
- la plaque extérieure (2.1) disposant de ses propres éléments d'accouplement appropriés (2.3) et d'au moins une possibilité de fixation supplémentaire à la plaque de base (2.2),
- la plaque de base (2.2) disposant pour sa part d'éléments d'accouplement appropriés (2.5) à la plaque extérieure (2.1),
**caractérisé en ce que** la plaque extérieure (2.1) se compose d'une protection balistique constituée d'acier de blindage ou de matériau similaire.

2. Raccord de coupure rapide multiple selon la revendication 1, **caractérisé en ce qu'**au moins un mandrin de guidage (2.6) et au moins une garniture d'étanchéité (2.7) pour le véhicule (1) sont incorporés sur la plaque de base (2.2).

3. Raccord de coupure rapide multiple selon la revendication 1 ou 2, **caractérisé en ce que** le raccord rapide multiple (2) est incorporé dans le contour du véhicule.

4. Raccord de coupure rapide multiple selon l'une quelconque des revendications 1 à 3, **caractérisé en ce que** des conduites d'alimentation (3, 5) sont incorporées pour des appareils auxiliaires (4) du véhicule (1).

5. Raccord de coupure rapide multiple selon la revendication 4, **caractérisé en ce que** les conduites d'alimentation (3, 5) sont des conduites pneumatiques, hydrauliques et/ou électriques ou des conduites tubulaires souples.

6. Raccord de coupure rapide multiple selon la revendication 4 ou 5, **caractérisé en ce que** les conduites (3, 5) sont flexibles.

7. Raccord de coupure rapide multiple selon l'une quelconque des revendications 1 à 6, **caractérisé en ce que** la plaque extérieure (2.1) constitue une surface plane pour le contour extérieur du véhicule (1).

8. Raccord de coupure rapide multiple selon l'une quelconque des revendications 1 à 7, **caractérisé en ce que** la possibilité de fixation de la plaque extérieure (2.1) à la plaque de base (2.2) est au moins un vissage (2.4) ou une fermeture rapide ou similaire.

9. Raccord de coupure rapide multiple selon l'une quelconque des revendications 1 à 8, **caractérisé en ce que** la plaque de base (2.2) est connectée à une alimentation en énergie (6), en particulier propre au véhicule.

10. Raccord de coupure rapide multiple selon l'une quelconque des revendications 1 à 9, **caractérisé en ce que** la plaque extérieure (2.1) et la plaque de base (2.2) pouvant être séparées l'une de l'autre sont protégées au moyen de recouvrements de protection dans l'état séparé par des recouvrements (7, 8).
